# FASCICULE DE BREVET EUROPEEN

(11) **EP 0 179 010 B1**
(45) Date de publication et mention de la délivrance du brevet: **27.02.1991**
(21) Numéro de dépôt: 85450021.2
(22) Date de dépôt: 03.10.1985
(51) Int. Cl.: B41F 15/18, B65H 5/04

(54) **Dispositif de marge automatique pour machine à imprimer en sérigraphie à plateau sortant**
Automatischer Bogenanleger für Siebdruckmaschinen mit fahrbarem Tisch
Automatic sheet feeder for a screen-printing machine with movable printing table

(30) Priorité: 04.10.1984 FR 8415352
(43) Date de publication de la demande: 23.04.1986
(73) Titulaire: Freminet, Dany, F-17200 Royan (FR)
(72) Inventeur: Freminet, Dany, F-17200 Royan (FR)
(74) Mandataire: Thébault, Jean-Louis

(56) Documents cités:
- EP-A- 0 097 544
- CH-A- 593 190
- GB-A- 2 001 037
- GB-A- 2 047 624

## Description

La présente invention concerne un dispositif de marge automatique pour machine à imprimer en sérigraphie dite à plateau sortant ayant un plateau d'impression se déplaçant dans le sens avant et arrière sur des rails de guidage.

Sur ce type de machine le positionnement du matériau à imprimer s'effectue manuellement. Un plateau d'impression équipé d'une base à vide se déplace dans un sens avant et arrière sur deux rails de guidage. Le plateau d'impression étant en position d'attente de marge, l'opérateur amène le matériau à imprimer en position d'impression, lorsqu'il a placé celui-ci en butée contre les taquets de marge, la base à vide se met en marche, maintient par dépression le matériau à imprimer et se déplace ensuite sur les rails pour se positionner sous le cadre d'impression.

Après l'impression, le matériau à imprimer est retenu par des pinces en même temps que le plateau d'impression est de nouveau ramené vers l'avant en attente de marge. Les pinces à ce moment-là libèrent le matériau qui est déposé sur un tapis transporteur et dirigé hors de la machine lors du nouveau cycle d'impression.

Sur ce type de machine, l'opérateur est obligé d'attendre le retour en position sortie du plateau d'impression pour amener le matériau à imprimer en position de repérage sur les taquets de marge. Lorsque le matériau est par exemple une feuille de papier très mince ou de grand format, l'opération est difficile, relativement longue et ralentit de ce fait les possibilités maximum de cadence d'impression de la machine.

Par ailleurs, par le document GB-A-2.00l.037 on connaît un dispositif d'alimentation et positionnement une à une des feuilles à imprimer dans une machine à plateau sortant. Chaque feuille est déposée après margeage directement sur le plateau d'impression en position sortie. A cet effet, chaque feuille est prélevée d'un empilage par un système à ventouses mobiles en translation horizontale, faisant glisser la feuille sur un plan incliné au-dessus du plateau d'impression et la déposant sur ce dernier.

Du fait du mouvement particulier de la trajectoire de la feuille et des moyens utilisés pour le réaliser, on obtient un positionnement insuffisamment précis de la feuille sur le plateau et qui rend ce dispositif pratiquement pas intéressant.

De plus, il est inutilisable pour du matériau lourd du fait du mouvement de transfert entre le plan incliné et le plateau d'impression, le matériau n'ayant pas la souplesse nécessaire pour se déposer convenablement sur le plateau au fur et à mesure que celui-ci s'engage sous le châssis de la machine à imprimer, sans risque d'accrochage et d'endommagement.

Le but de l'invention est de pallier ces inconvénients en proposant un dispositif de marge ou positionnement automatique, précis et permettant d'accroître les cadences des machines du type ci-dessus.

A cet effet, l'invention a pour objet un dispositif de marge automatique pour machine à imprimer en sérigraphie ayant un plateau d'impression se déplaçant dans le sens avant et arrière sur des rails de guidage, comprenant un dispositif d'alimentation en matériau à imprimer muni d'un dispositif de levage pour saisir le matériau à imprimer dans le dispositif d'alimentation, comportant en outre, un plateau de pré-marge disposé à côté du plateau d'impression, comportant des moyens permettant d'amener le matériau à imprimer en butée frontale contre des taquets de marge et des moyens permettant d'amener ledit matériau en butée contre un taquet de marge latérale, et un dispositif de transfert disposé au-dessus du plateau d'impression en position sortie de ce dernier et apte à transférer le matériau à imprimer du plateau de pré-marge sur le plateau d'impression, caractérisé en ce que ledit plateau de pré-marge est disposé dans le plan du plateau d'impression et solidaire de ce dernier, en ce que ledit dispositif d'alimentation est muni à sa partie supérieure de rails de guidage ou analogue, dans le prolongement des rails de guidage du plateau d'impression, en ce que ledit dispositif de levage est agencé de manière à déposer ledit matériau à imprimer sur ledit plateau de pré-marge quand ce dernier se trouve sur lesdits rails de quidage du dispositif d'alimentation, et en ce que ledit dispositif de transfert est un dispositif à trajectoire verticale.

Un tel dispositif effectue, pendant le cycle d'impression, le positionnement parfait sur le plateau de prémarge du matériau à imprimer, celui-ci ayant été transféré automatiquement du dispositif d'alimentation sur ce plateau de pré-marge lors de la sortie précédente du plateau d'impression.

On peut donc ainsi accroître très substantiellement la cadence réelle d'impression tout en ayant un positionnement précis et sûr.

De plus, un tel dispositif permet de traiter toutes sortes de matériaux, même lourds, les feuilles à imprimer étant manipulées constamment à l'horizontale par des systèmes à ventouses n'effectuant que des déplacements en translation verticale.

D'autres caractéristiques et avantages ressortiront de la description qui va suivre d'un mode de réalisation du dispositif de l'invention, description donnée à titre d'exemple uniquement et en regard du dessin annexé sur lequel:
- Figure 1 représente schématiquement en élévation latérale une machine à imprimer en sérigraphie à plateau sortant équipée d'un dispositif selon l'invention, le plateau d'impression étant en position arrière d'impression, et
- Figure 2 représente la machine de la figure 1 avec le plateau d'impression en position avant ou sortie.

Sur les figures, on a représenté schématiquement en 1 une machine à imprimer en sérigraphie du type à plateau sortant. Une telle machine est parfaitement connue et n'a pas besoin d'être décrite en détail.

Elle comprend un bâti 2 supportant un cadre porte-modèle 3, un plateau d'impression 4 (figure 2) mobile sur des rails horizontaux symbolisés en 5, disposés sous le cadre 3 et prolongés sur le côté de la machine en étant supportés par une console 6 elle-même portée par le bâti 2.

Conformément à l'invention, le plateau d'impression 4 est solidaire d'un plateau dit de pré-marge 7, disposé horizontalement à côté et à hauteur du plateau 4.

Ce plateau 7 occupe, quand le plateau d'impression 4 est en position d'impression (figure 1), la place que ce plateau occupe lui-même lorsqu'il est sorti (figure 2). Le plateau de pré-marge 7 se déplace sur les rails 5 et sur des rails 8 disposés dans le prolongement des rails 5 et portés par un bâti annexe 9 accolé à la console 6 ou intégré à celle-ci au moment de sa fabrication.

Les rails 8 sont du même type que les rails 5, mais peuvent être constitués par tout autre dispositif permettant de recevoir et guider le plateau 7 dans le prolongement du plateau d'impression 4 lorsque ce dernier est en position sortie.

Le bâti porte un magasin de stockage, empilés à plat, de matériaux ou feuilles à imprimer 10, posés sur un plateau horizontal 11 disposé sous le plateau de pré-marge 7 en position d'éloignement maximal de la machine à imprimer 1.

Le plateau 11 est du type bien connu à réglage automatique en hauteur en fonction de la hauteur de la pile des matériaux 10 restant à imprimer.

A l'aplomb de la pile 10 est monté un dispositif de levage symbolisé en 12, de préférence un système à ventouses d'aspiration dont la trajectoire de déplacement est verticale et apte à saisir un à un les matériaux 10 du magasin de stockage et à les soulever en les maintenant à l'horizontale de façon à les amener au dessus du plateau de pré-marge 7 lorsque celui-ci est dans la position de la figure 2.

Bien entendu les moyens de guidage 8 du plateau 7 doivent être agencés pour permettre le libre passage du dispositif de levage 12 et de sa charge.

Le plateau de pré-marge 7 porte un tapis, ou des bandes sans fin, symbolisé en 13, disposé en direction du plateau d'impression 4, le plan supérieur du tapis ou des bandes 13 étant sur le même plan horizontal que la partie supérieure du plateau 4.

Le tapis ou les bandes 13 peuvent être entraînés, par un moteur électrique par exemple portés par le plateau 7, en direction du plateau 4 de façon à pousser un matériau 14 déposé par le dispositif de levage 12 sur le plateau 7 (figure 2) contre un ou plusieurs taquets de butée frontale 15 fixés (de manière réglable) à l'extrémité du plateau 7 (côté impression).

Le positionnement latéral précis du matériau 14 sur le plateau 7 est obtenu par exemple à l'aide d'un rectificateur monté sur le plateau 7. Ce dispositif est bien connu et constitué d'une sorte de pince (non représentée) mobile transversalement à la trajectoire du tapis ou bandes 13 et chargée de pincer latéralement le matériau 14 pour l'amener en butée contre un taquet latéral (réglable) symbolisé en 16 et porté, comme ladite pince, par le plateau de pré-marge 7.

Enfin, au dessus de la console 6, à l'aplomb du plateau d'impression 4 en position sortie et du plateau de pré-marge 7 en position d'impression du plateau 4, est monté un second dispositif de levage, par exemple un système à ventouses d'aspiration, comme symbolisé en 17 sur le dessin.

Ce dispositif 17 a une trajectoire verticale et est apte à transférer un matériau 18 amené (figure 1) par le plateau de pré-marge 7, sur le plateau d'impression 4 à sa sortie suivante (figure 2) en maintenant le matériau 18 à l'horizontale. Le dispositif de levage 17 conserve au matériau 18 son positionnement précis dans le plan horizontal qui lui a été donné par le plateau 7 en fin de course, de sorte que ce positionnement précis sera reporté parfaitement sur le plateau d'impression 4 lors de la dépose sur ce dernier du matériau 18 à la sortie suivante du plateau 4.

Le cycle de fonctionnement du dispositif de l'invention est le suivant.

Un matériau 14 est prélevé par le dispositif de levage 12 sur la pile 10 lorsque le plateau d'impression 4 est soins le cadre porte-modèle 3 et élevé au dessus de la trajectoire du plateau de pré-marge 7 (figure 1). Puis, le plateau d'impression 4 est sorti et le plateau 7 amené sous le dispositif 12 qui dépose sa charge sur le tapis ou les bandes 13.

Ensuite, les plateaux 4 et 7 repassent en position illustrée par la figure 1. Dans cette position, et pendant que s'effectue l'impression du matériau précédent, les dispositifs (13,15,16) de positionnement précis du matériau (18) sur le plateau 7 sont mis en marche, puis le matériau ainsi positionné est pris en charge et soulevé par le dispositif 17 au dessus du plateau 7.

Enfin, les plateaux ressortent. Le dispositif de levage 17 dépose le matériau sur le plateau d'impression 4 (figure 2) exactement à l'endroit désiré pour être imprimé à la rentrée suivante du plateau 4 sous le cadre 3. Pendant cette dépose, le dispositif 12 dépose, lui, le matériau suivant sur le plateau de pré-marge 7.

Le temps de sortie du plateau d'impression 4 est bien entendu déterminé de façon à être minimal et juste nécessaire aux seules déposes simultanées d'un matériau par les deux dispositifs de levage 12 et 17 respectivement sur le plateau de pré-marge 7 et sur le plateau d'impression 4.

Bien entendu des asservissements, dispositifs de fin de course, minuteries etc... parfaitement connus dans leur principe et fonctionnement sont prévus pour commander et synchroniser les divers mouvements, successifs, simultanés ou masqués, des organes mobiles de l'ensemble de l'installation.

Le dispositif de l'invention assure ainsi un positionnement parfait, rapide, sûr et automatique, sans aucune intervention humaine et permet d'utiliser les machines à imprimer en sérigraphie à leur meilleure cadence possible d'impression.

Enfin, l'invention n'est évidemment pas limitée au mode de réalisation représenté et décrit ci-dessus mais en couvre au contraire toutes les variantes notamment en ce qui concerne la nature des moyens de guidage du plateau de pré-marge 7, des moyens de positionnement montés sur ce dernier, et des dispositifs de levage 12,17, qui peuvent varier sans que l'on sorte pour autant du cadre de l'invention dans la mesure où on réalise les mêmes fonctions.

## Revendications

1. Dispositif de marge automatique pour machine à imprimer en sérigraphie ayant un plateau d'impression (4) se déplaçant dans le sens avant et arrière sur des rails de guidage (5), comprenant un dispositif (11) d'alimentation en matériau à imprimer (10) muni d'un dispositif de levage (12) pour saisir le matériau à imprimer (14) dans le dispositif d'alimentation, comportant en outre, un plateau de pré-marge (7) disposé à côté du plateau d'impression (4), comportant des moyens (13) permettant d'amener le matériau à imprimer en butée frontale contre des taquets de marge (15) et des moyens permettant d'amener ledit matériau en butée contre un taquet de marge latérale (16), et un dispositif de transfert (17) disposé au-dessus du plateau d'impression (4) en position sortie de ce dernier et apte à transférer le matériau à imprimer (18) du plateau de pré-marge (7) sur le plateau d'impression (4), caractérisé en ce que ledit plateau de prémarge (7) est disposé dans le plan du plateau d'impression (4) et solidaire de ce dernier, en ce que ledit dispositif (11) d'alimentation est muni à sa partie supérieure de rails de guidage (8) ou analogue, dans le prolongement des rails de guidage (5) du plateau d'impression (4), en ce que ledit dispositif de levage (12) est agencé de manière à déposer ledit matériau à imprimer (14) sur ledit plateau de pré-marge (7) quand ce dernier se trouve sur lesdits rails de quidage (8) du dispositif d'alimentation (11), et en ce que ledit dispositif de transfert (17) est un dispositif à trajectoire verticale.

2. Dispositif selon la revendication 1, caractérisé en ce que ledit dispositif d'alimentation comporte un plateau horizontal (11) réglable automatiquement en hauteur, portant l'empilage de matériaux à imprimer (10) et disposé en dessous des rails de guidage (8) du dispositif d'alimentation, ledit dispositif de levage (12) étant disposé au-dessus du dispositif d'alimentation.

3. Dispositif selon la revendication 1 ou 2, caractérisé en ce que les dispositifs de levage (12 et 17) sont constitués par des dispositifs à ventouses d'aspiration déplaçant verticalement le matériau à imprimer en le maintenant à l'horizontale.

## Claims

1. An automatic feed device for a silk screen printing machine having a printing plate (4) moving in the forward and rearward directions on guide rails (5), comprising a device (11) for supplying the material to be printed (10) provided with a lifting device (12) for gripping the material to be printed (14) in the supply device and further comprising a pre-feed plate (7), disposed alongside the printing plate (4), comprising means (13) allowing the material to be printed to be brought to abut frontally against aligning members (15) and means allowing the material to be brought to abut against a lateral aligning member (16) and a transfer device (17) disposed above the printing plate (4) in an output position of this latter and adapted to transfer the material to be printed (18) from the pre-feed plate (7) to the printing plate (4), characterized in that the pre-feed plate (7) is disposed in the plane of the printing plate (4) and is rigid with the latter, in that the supply device (11) is provided in its upper portion with guide rails (8) or the like in the prolongation of the guide rails (5) of the printing plate (4), in that the lifting device (12) is adapted to deposit the material to be printed (14) on the pre-feed plate (7) when the latter is on the guide rails (8) of the supply device (11) and in that the transfer device (17) is a device with a vertical trajectory.

2. A device as claimed in claim 1, characterized in that the supply device comprises a horizontal plate (11) whose height can be automatically adjusted, bearing the stack of materials to be printed (10) and disposed below the guide rails (8) of the supply device, the lifting device (12) being disposed above the supply device.

3. A device as claimed in claim 1 or 2, characterized in that the lifting devices (12 and 17) are formed by suction cup devices moving the material to be printed vertically while keeping it horizontal.

## Patentansprüche

1. Automatischer Bogenanleger für Siebdruckmaschinen mit einem Drucktisch (4), der sich auf Führungsschienen (5) vor und zurück bewegt, umfassend eine Zuführvorrichtung (11) für zu bedruckendes Material (10), die mit einer Hubvorrichtung (12) zum Ergreifen des zu bedruckenden Materials (14) in der Zuführvorrichtung versehen ist, umfassend weiter einen Voranlegetisch (7), der neben dem Drucktisch (4) angeordnet ist und Mittel (13), die es ermöglichen, das zu bedruckende Material in frontale Anlage gegen Anschlagdaumen (15) zu führen, und Mittel umfaßt, um das besagte Material in Anlage gegen seitliche Anschlagdaumen (16) zu bringen, und eine übergabevorrichtung (17), die über dem Drucktisch (4) in der Ausgangsposition des letzteren angeordnet und geeignet ist, das zu bedruckende Material (18) des Voranlegetisches (7) auf den Drucktisch (4) zu überführen, dadurch **gekennzeichnet,** daß der besagte Voranlegetisch (7) in der Ebene des Drucktisches (4) und fest am letzteren angeordnet ist, daß die besagte Zuführvorrichtung (11) in ihrem oberen Teil mit Führungsschienen (8) oder analogem in der Verlängerung der Führungsschienen (5) des Drucktisches (4) versehen ist, daß die besagte Hubvorrichtung (12) derart eingerichtet ist, daß sie das besagte zu bedruckende Material (14) auf dem besagten Voranlegetisch (7) anordnet, wenn sich letzterer auf den besagten Führungsschienen (8) der Zuführvorrichtung (11) befindet, und daß die besagte übergabevorrichtung (17) eine Vorrichtung mit vertikalem Hub ist.

2. Vorrichtung nach Anspruch 1, dadurch gekennzeichnet, daß die besagte Zuführvorrichtung einen horizontalen, in der Höhe automatisch regelbaren Tisch (11), der den Stapel aus zu bedruckendem Material (10) trägt und unter den Führungsschienen (8) dem Zuführvorrichtung angeordnet ist, umfaßt, wobei die besagte Hubvorrichtung (12) über der Zuführvorrichtung angeordnet ist.

3. Vorrichtung nach Anspruch 1 oder 2, dadurch gekennzeichnet, daß die Hubvorrichtungen (12 und 17) durch Vorrichtungen mit Saugnäpfen, die das zu bedruckende Material, indem sie es in der Horizontalen halten, vertikal bewegen, gebildet werden.
